# DEMANDE DE BREVET EUROPEEN

(11) **EP 1 209 712 A1**
(43) Date de publication de la demande: **29.05.2002**
(21) Numéro de dépôt: 01440393.5
(22) Date de dépôt: 20.11.2001
(51) Int. Cl.: H01H 75/04, H01H 71/68

(54) **Dispositif de commande à distance pour appareillage modulaire de protection**

(30) Priorité: 21.11.2000 FR 0015028
(71) Demandeur: HAGER ELECTRO S.A., F-67210 Obernai (FR)
(72) Inventeur: Deckert, Francis, 67190 Mutzig (FR); Sitz, Thierry, 67210 Obernai (FR)
(74) Mandataire: Nuss, Pierre

(57) **Abrégé**

La présente invention concerne un dispositif de commande à distance pour appareillage modulaire de protection, tel qu'un disjoncteur-interrupteur différentiel ou un disjoncteur différentiel, qui est relié mécaniquement à une face latérale dudit appareillage et qui se présente sous forme d'un boîtier (2) de contour général correspondant à celui de l'appareillage modulaire à commander.

Dispositif caractérisé en ce qu'il est essentiellement constitué par un premier moyen d'actionnement (3), à mouvement linéaire, en ré enclenchement de l'appareillage modulaire à commander, par un deuxième moyen d'actionnement (4), également à mouvement linéaire, de déclenchement dudit appareillage modulaire à commander et par un circuit électronique (5) de commande des premier et deuxième moyens (3 et 4) d'actionnement.

L'invention est plus particulièrement applicable dans le domaine des installations électriques, en particulier de la protection des différents circuits contre les surcharges telles que les courts-circuits et les contacts direct ou indirect, au moyen d'appareillages électriques de sécurité.

## Description

La présente invention concerne le domaine des installations électriques, en particulier de la protection des différents circuits contre les surcharges telles que les courts-circuits et les contacts directs ou indirects, au moyen d'appareillages électriques de sécurité tels que des disjoncteurs, des disjoncteurs différentiels ou des interrupteurs différentiels, notamment des dispositifs de commande à distance de tels appareillages, et pour objet un dispositif de commande à distance pour appareillage modulaire de protection.

Pour certains de ces circuits, la mise hors tension à la suite d'un défaut peut occasionner une gêne importante pour l'utilisateur, par exemple dans le cas d'un circuit alimentant une installation de congélation, de chauffage, des appareils de protection incendie ou encore lorsqu'un appareil commandé est situé dans un local non surveillé, par exemple dans une installation industrielle.

Le déclenchement d'un appareil de protection n'a pas toujours pour origine un défaut franc et permanent. En effet, un tel déclenchement peut provenir de défauts transitoires qui disparaissent d'eux-même, par exemple d'une onde de courant ou de tension transitoire due à un coup de foudre sur la ligne de transport de courant, une condensation générant une humidité importante susceptible de provoquer une fuite à la terre et qui disparaît après séchage, etc...

Dans de tels cas, il existe des dispositifs de réarmement automatique effectuant un ou plusieurs essais de ré enclenchement successifs à des intervalles de temps de plus en plus longs. De tels dispositifs servent principalement dans des installations urbaines de type candélabres, abris publics, enseignes lumineuses, etc...

La conception de ces appareillages électriques de sécurité fait souvent intervenir l'électronique pour la fonction différentielle. En outre, ces appareillages sont la plupart du temps équipés de moyens de contact simples ne tolérant que des courants nominaux relativement faibles et ont des performances en court-circuit limitées.

Il s'ensuit un problème de répétition du ré enclenchement ou réarmement de ces appareillages et de la surcharge au niveau des moyens de contact, dont la pérennité peut gravement être remise en cause. Il convient donc de réaliser un ré enclenchement ou un réarmement rapide de ces appareillages, permettant d'éviter la dégradation prématurée des moyens de contact.

Les dispositifs de réarmement automatique connus à ce jour sont généralement sous forme de motoréducteurs coopérant, par l'intermédiaire d'éléments de liaison linéaires, avec les moyens d'actionnement des appareillages. Ces dispositifs permettent, certes, une commande fiable du réarmement, mais leur mode opératoire, qui fait intervenir un moyen de commande rotatif associé à un dispositif de transformation de mouvement à réducteur ou analogue, met en oeuvre une vitesse de réarmement relativement faible, qui est préjudiciable pour la pérennité des contacts. En outre, ces dispositifs sont d'un prix de revient élevé.

La présente invention a pour but de pallier ces inconvénients en proposant un dispositif de commande à distance pour appareillage modulaire de protection permettant, d'une part, de commander une gamme de produits très large du point de vue courant nominaux admissibles et performance, d'autre part, de réaliser un ré enclenchement ou un réarmement suffisamment rapide pour éviter tout risque d'endommagement des contacts et, enfin, d'effectuer un déclenchement commandé à distance.

A cet effet, le dispositif de commande à distance pour appareillage modulaire de protection, en particulier pour enclencher ou déclencher à distance, au moyen d'un interrupteur à bouton-poussoir, d'un interrupteur horaire, d'un contacteur ou autre, un appareillage de protection modulaire, tel qu'un disjoncteur-interrupteur différentiel ou un disjoncteur différentiel, est caractérisé en ce qu'il est essentiellement constitué par un premier moyen d'actionnement, à mouvement linéaire, en ré enclenchement de l'appareillage modulaire à commander, par un deuxième moyen d'actionnement, également à mouvement linéaire, de déclenchement dudit appareillage modulaire à commander et par un circuit électronique de commande des premier et deuxième moyens d'actionnement.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en élévation latérale et en coupe d'un dispositif de commande à distance conforme à l'invention, en position de service pour un ré enclenchement d'un appareillage modulaire à commander ;
la figure 2 est une vue éclatée en perspective du dispositif suivant la figure 1 ;
la figure 3 est une vue analogue à celle de la figure 1 du dispositif en position de ré enclenchement ;
la figure 4 est une vue analogue à celle de la figure 1 du dispositif en position de déclenchement d'un appareillage modulaire à commander ;
les figures 5 et 6 sont des vues analogues à celles des figures 1, 3 et 4 représentant la mise en oeuvre d'un levier de condamnation ;
la figure 7 est une vue en perspective du dispositif suivant la figure 1 ;
la figure 8 est une vue en perspective représentant le dispositif combiné avec un appareillage modulaire à commander ;
la figure 9 est une vue analogue à celles des figures 1 et 3 à 5, représentant le dispositif suivant les figures 1 à 6 dans une vue en élévation latérale par le côté opposé ;
la figure 10 est une vue éclatée en perspective d'une variante de réalisation du dispositif suivant la figure 1 ;
la figure 11 est une vue en perspective du dispositif suivant la figure 10, couvercle enlevé ;
la figure 12 est une vue partielle en perspective, des premier et deuxième moyens d'actionnement du dispositif suivant la figure 10, et
les figures 13 et 14 sont des vues en élévation latérale représentant le dispositif suivant les figures 10 à 12 respectivement en position de condamnation du réarmement et en position prêt à réarmer dans un boîtier correspondant.

Les figures 1 à 7 et 9 à 11 des dessins annexés représentent un dispositif de commande à distance pour appareillage modulaire de protection 1, en particulier pour enclencher ou déclencher à distance, au moyen d'un interrupteur à bouton-poussoir, d'un interrupteur horaire, d'un contacteur ou autre, un appareillage de protection modulaire, tel qu'un disjoncteur-interrupteur différentiel ou un disjoncteur différentiel, qui est relié mécaniquement à une face latérale dudit appareillage 1 et qui se présente sous forme d'un boîtier 2 de contour général correspondant à celui de l'appareillage modulaire 1 à commander.

Conformément à l'invention, ce dispositif de commande est essentiellement constitué par un premier moyen d'actionnement 3, à mouvement linéaire, en ré enclenchement de l'appareillage modulaire à commander 1, par un deuxième moyen d'actionnement 4, également à mouvement linéaire, de déclenchement dudit appareillage modulaire à commander 1 et par un circuit électronique 5 de commande des premier et deuxième moyens 3 et 4 d'actionnement.

Selon un premier mode de réalisation représenté aux figures 1 à 6 et 9 des dessins annexés, le premier moyen 3 d'actionnement, à mouvement linéaire, en ré enclenchement de l'appareillage modulaire à commander 1 est constitué par un électro-aimant 6 relié à un levier d'enclenchement 7, à mouvement pivotant autour d'un axe 7', destiné à coopérer, par l'intermédiaire d'un doigt d'entraînement 7", avec une manette 8 de l'appareillage modulaire à commander 1. La liaison entre l'électro-aimant 6 et le levier d'enclenchement 7 est effectuée au moyen du noyau mobile 6' de l'électro-aimant 6 qui coopère, par un axe 9, à son extrémité opposée au corps de l'électro-aimant 6 avec une rainure 7''' du levier d'enclenchement 7. Pour améliorer le guidage de l'axe 9 dans la rainure 7"' du levier d'enclenchement 7, ledit axe 9 est avantageusement muni de patins de guidage 10 montés à coulissement dans ladite rainure 7''' du levier d'enclenchement 7.

Ainsi, lors d'un déplacement du noyau mobile 6' dans le corps de l'électro-aimant 6, le levier d'enclenchement 7 est entraîné dans un mouvement de pivotement autour de son axe 7', de sorte que le doigt d'entraînement 7" subit également un mouvement de pivotement. Ce mouvement de pivotement du levier 7, qui traduit, en fait, une transformation du mouvement linéaire du noyau mobile 6' en un mouvement partiel de rotation du doigt d'entraînement 7", est rendu possible par la liaison à coulissement entre le levier d'enclenchement 7 et l'extrémité correspondante du noyau 6' de l'électro-aimant 6, grâce à la rainure 7"' dudit levier d'enclenchement 7 (figures 1 et 3).

De préférence, le noyau mobile 6' de l'électro-aimant 6 est chargé par un ressort 11 le maintenant dans une position normalement sortie au repos (figures 1 à 3). Un tel mode de réalisation permet, d'une part, un positionnement du levier 7 et donc du doigt d'entraînement 7", dans lequel ce dernier est placé sous la manette 8 de ré enclenchement de l'appareillage à commander 1 (figure 8) et, d'autre part, un actionnement très rapide du noyau mobile 6' et son retour immédiat en position de repos lors d'une simple impulsion sur la bobine de l'électro-aimant 6. Une position de ré enclenchement obtenue suite à une telle impulsion est représentée plus particulièrement à la figure 3 des dessins annexés.

Comme il ressort plus particulièrement de la figure 7 des dessins annexés, le doigt d'entraînement 7" du levier d'enclenchement 7 traverse une rainure curviligne 2' de la face latérale du boîtier 2 tournée vers l'appareillage à commander 1. Ainsi, comme le montre la figure 8, dans la position de repos du dispositif, le doigt d'entraînement 7" est situé contre la face avant du boîtier de l'appareillage à commander 1 dans une position telle qu'il soit sous la manette 8 de ré enclenchement dudit appareillage 1 après un déclenchement de ce dernier.

Le deuxième moyen d'actionnement 4, à mouvement linéaire, de déclenchement de l'appareillage modulaire à commander 1 est constitué par un électro-aimant 12, dont le noyau mobile 12' coopère avec un levier de déclenchement 13, guidé en pivotement dans le boîtier 2, pourvu d'un doigt d'entraînement 13' traversant la face latérale du boîtier 2 tournée vers l'appareillage à commander 1 et coopérant avec la serrure 14 de ce dernier (figure 4), à travers une ouverture correspondante 14' (figures 1 à 5 et 7), ce levier 13 étant, en outre, chargé par un ressort 13" de rappel en position de repos.

Ce deuxième moyen d'actionnement 4 est destiné à réaliser un déclenchement volontaire de l'appareillage 1 à commander à distance. A cet effet, il suffit de délivrer une impulsion de commande à l'électro-aimant 12, afin de déplacer le noyau 12' contre le levier de déclenchement 13 et de faire pivoter ce dernier de manière à entraîner par le doigt d'entraînement 13' la pièce de déverrouillage de la serrure 14 dudit appareillage à commander 1.

Le circuit électronique 5 de commande des premier et deuxième moyens 3 et 4 d'actionnement est avantageusement sous forme d'une carte électronique reliée aux bornes des électro-aimants 6 et 12 respectifs et est pourvu d'une temporisation des impulsions de commande délivrées à ces électro-aimants. La temporisation est avantageusement réglable de manière à déterminer une durée d'impulsion très limitée, afin d'éviter la destruction des bobines des électro-aimants 6 ou 12 par échauffement. De préférence, la durée des impulsions de commande des électro-aimants 6 et 12 est réglée à des valeurs de l'ordre de quelques millisecondes, ce qui est suffisant pour assurer l'attraction des noyaux mobiles 6' et 12'.

Lors de la coupure de l'impulsion de commande de l'un ou l'autre des électro-aimants 6 ou 12, le noyau mobile correspondant 6' ou 12' est immédiatement ramené en position de départ, soit par l'intermédiaire du ressort de rappel 11, soit par le ressort de rappel 13" agissant sur le levier de déclenchement 13 coopérant avec la pièce de déverrouillage de la serrure 14.

Selon une autre caractéristique de l'invention, le dispositif de commande est pourvu, en outre, d'un moyen de condamnation 15 empêchant, en position de service, toute mise en oeuvre de la commande à distance et des premier et deuxième moyens 3 et 4 d'actionnement respectivement en ré enclenchement et en déclenchement (figures 2 et 5 à 12).

Selon un premier mode de réalisation, ce moyen de condamnation 15 est constitué par un levier pivotant monté sur l'axe de pivotement 7' du levier d'enclenchement 7, ce levier pivotant 15 étant pourvu, d'une part, d'au moins un perçage 15', accessible en position de condamnation et destiné à coopérer, dans cette position de condamnation, avec un dispositif de verrouillage tel qu'un cadenas ou un fil de plombage (figures 2, 5, 6 et 9) et, d'autre part, d'une came 15" destinée à coopérer avec un contact électrique 16 de commande de l'alimentation du circuit électronique 5 de commande des premier et deuxième moyens 3 et 4 d'actionnement (figures 2, 5, 6 et 9). Le levier pivotant 15 est avantageusement pourvu de perçages 15' de diamètres différents permettant une adaptation au moyen de verrouillage choisi, à savoir cadenas ou fil de plombage.

Ainsi, il est possible d'empêcher l'enclenchement de l'appareillage à commander 1 par condamnation de la télécommande réalisée au moyen du circuit électronique 5. Une telle condamnation peut être nécessaire lorsqu'un opérateur mène une intervention sur le circuit correspondant à l'appareillage à commander 1 et où, pour des raisons de sécurité, il faut maintenir la partie aval dudit circuit électrique ouverte.

La condamnation est réalisée en faisant pivoter vers l'extérieur de l'enveloppe le levier pivotant formant le moyen de condamnation 15. Il en résulte qu'un perçage 15' devient accessible et permet le passage d'un cadenas à clé ou d'un fil de plombage.

En outre, la rotation de ce levier 15 amène la came 15" en contact avec le contact électrique de commande 16 et réalise la coupure de l'alimentation du circuit électronique 5, de sorte que le fonctionnement du dispositif est empêché aussi bien à l'enclenchement qu'au déclenchement.

Par ailleurs, selon une autre caractéristique de l'invention, le levier 15 pivotant formant le moyen de condamnation est pourvu d'un élément en saillie 15"' destiné à l'actionnement du levier 13 de déclenchement coopérant avec la pièce de déverrouillage de la serrure 14 de l'appareillage à commander 1. Lors d'un pivotement du levier 15 dans la position de condamnation, cet élément 15"' entre en contact avec l'extrémité du levier de déclenchement 13 portant le doigt d'entraînement 13' et déplace ledit levier dans sa position de déclenchement, de sorte que le circuit en aval de l'appareillage à commander 1 est ouvert. Le fonctionnement de l'élément en saillie 15"' ressort plus particulièrement de la figure 9 des dessins annexés.

Les figures 10 à 14 des dessins annexés représentent une variante de réalisation de l'invention, dans laquelle le premier moyen d'actionnement 3 est constitué par un électro-aimant 6, dont le corps est monté de manière pivotable dans le boîtier 2 par l'intermédiaire de supports 17 guidés en rotation dans le boîtier 2 et dont le noyau mobile 6' est relié par son extrémité libre à un bras 18' d'un levier d'enclenchement 18 pivotant autour d'un axe 18" et pourvu d'un doigt d'entraînement 18"' destiné à coopérer avec la manette 8 de ré enclenchement de l'appareillage à commander 1.

Selon une caractéristique de l'invention, l'axe 18' du levier d'enclenchement pivotant 18 est chargé par un ressort spiral 19 s'appuyant par son extrémité libre sur le corps de l'électroaimant 6 ou sur le support 17 correspondant. Ainsi, lors d'une impulsion de mise sous tension de l'électro-aimant 6, le noyau mobile 6' est attiré dans le corps dudit électro-aimant et entraîne en rotation le levier d'enclenchement 18 contre la force du ressort 19. Dès interruption de l'impulsion électrique sur l'électro-aimant 6, le ressort spiral 19 provoque une rotation du levier d'enclenchement 18 en sens inverse de celle induite par l'action du noyau mobile 6' et provoque le retour en position de départ dudit noyau 6' et du levier d'enclenchement pivotant 18. Le déplacement angulaire du corps 6 de l'électro-aimant et du noyau 6' relativement à leur axe longitudinal, lors de la rotation du levier d'enclenchement 18 est compensé par la possibilité de pivotement dudit corps de l'électro-aimant 6 procurée par les supports 17 qui sont guidés en rotation dans le boîtier 2.

Le deuxième moyen d'actionnement 4, de déclenchement de l'appareillage modulaire à commander 1 agit sur un levier de déclenchement 20 muni d'un doigt d'entraînement 20', par l'intermédiaire d'un levier amplificateur 21. Ainsi, la course du noyau mobile 12' de l'électro-aimant 12 constituant ce deuxième moyen d'actionnement 4 est amplifiée, de manière à garantir le déplacement correspondant de la pièce de liaison de la serrure de l'appareillage à commander 1.

Selon une autre caractéristique de l'invention, le dispositif suivant les figures 10 à 14 est équipé d'un verrou de condamnation 22 guidé à coulissement dans la face avant du boîtier 2 et pourvu, d'une part, d'au moins un perçage 22', accessible en position de condamnation et destiné à coopérer, dans cette position de condamnation, avec un dispositif de verrouillage tel qu'un cadenas ou un fil de plombage et, d'autre part, d'une came 22" destinée à coopérer avec un contact électrique 16 de commande de l'alimentation du circuit électronique 5 de commande des premier et deuxième moyens 3 et 4 d'actionnement.

Par ailleurs, ce verrou de condamnation 22 est muni d'un ergot 23 d'actionnement du levier de déclenchement 20. Cet ergot 23 entraîne ainsi, lors d'une extraction du verrou 22 hors de la face avant du boîtier 2 pour libérer l'accès au perçage 22', le levier de déclenchement 20 dans un mouvement de pivotement dans lequel son doigt d'entraînement 20' actionne la serrure de l'appareillage à commander 1, dans le sens d'un déclenchement, de sorte que le circuit électrique en aval de cet appareillage 1 est mis hors tension. Ce mouvement d'extraction du verrou 22 amène simultanément la came 22" devant le contact électrique 16 et réalise la coupure du circuit électronique 5 et donc des électro-aimants 6 et 12.

Comme indiqué plus haut à propos du premier mode de réalisation, le verrou 22 peut être maintenu dans sa position de condamnation par mise en place dans l'un des perçages 22' d'un cadenas ou d'un fil de plombage.

Enfin, selon une autre caractéristique de l'invention, et comme il ressort plus particulièrement des figures 10 et 13 des dessins annexés, le verrou de condamnation 22 est pourvu d'un moyen 24 de blocage du levier d'enclenchement 18 en position de repos, constitué par une surface plane dudit verrou 22 coopérant, en position de condamnation du verrou 22, avec une partie de la section de l'axe 18' du levier d'enclenchement 18 de forme correspondante. Ce moyen 24 permet donc un blocage mécanique du levier 18 dans la position de condamnation du verrou 22 par application de deux surfaces l'une contre l'autre.

Le dispositif de commande à distance selon la variante de réalisation représentée aux figures 10 à 14 des dessins annexés permet une réalisation plus compacte des premier et deuxième moyens d'actionnement 3 et 4.

Grâce à l'invention, il est possible de réaliser un dispositif de commande à distance pour appareillage modulaire de protection en particulier pour enclencher ou déclencher à distance, par l'intermédiaire d'éléments du type interrupteur ou contacteur ou d'autres automatismes, un appareillage de protection modulaire tel qu'un disjoncteur, un interrupteur différentiel ou un disjoncteur différentiel ou un autre appareil de ce type tout en garantissant une manoeuvre très rapide des appareils commandés assurant la pérennité de leur contact.

En effet, le dispositif conforme à l'invention permet une manoeuvre très rapide des appareils à commander, de sorte qu'un échauffement non désiré des contacts ne peut pas se produire. Par ailleurs, ce dispositif permet également un déclenchement commandé à distance, en particulier pour effectuer une mise hors circuit provisoire des circuits.

Enfin, le dispositif conforme à la présente invention permet d'assurer la sécurité des opérateurs intervenants sur les appareillages électriques grâce à la prévision d'un verrou de condamnation évitant toute manoeuvre non voulue.

Bien entendu, l'invention n'est pas limitée aux modes de réalisation décrits et représentés aux dessins annexés. Des modifications restent possibles, notamment du point de vue de la constitution des différents éléments ou par substitution d'équivalents techniques, sans sortir pour autant du domaine de protection de l'invention.

## Revendications

1. Dispositif de commande à distance pour appareillage modulaire de protection (1), tel qu'un disjoncteur-interrupteur différentiel ou un disjoncteur différentiel, qui est relié mécaniquement à une face latérale dudit appareillage (1) et qui se présente sous forme d'un boîtier (2) de contour général correspondant à celui de l'appareillage modulaire (1) à commander, **caractérisé en ce qu'**il est essentiellement constitué par un premier moyen d'actionnement (3), à mouvement linéaire, en ré enclenchement de l'appareillage modulaire à commander (1), par un deuxième moyen d'actionnement (4), également à mouvement linéaire, de déclenchement dudit appareillage modulaire à commander (1) et par un circuit électronique (5) de commande des premier et deuxième moyens (3 et 4) d'actionnement.

2. Dispositif, suivant la revendication 1, **caractérisé en ce que** le premier moyen (3) d'actionnement, à mouvement linéaire, en ré enclenchement de l'appareillage modulaire à commander (1) est constitué par un électroaimant (6) relié à un levier d'enclenchement (7), à mouvement pivotant autour d'un axe (7'), destiné à coopérer, par l'intermédiaire d'un doigt d'entraînement (7"), avec une manette (8) de l'appareillage modulaire à commander (1).

3. Dispositif, suivant la revendication 2, **caractérisé en ce que** la liaison entre l'électro-aimant (6) et le levier d'enclenchement (7) est effectuée au moyen du noyau mobile (6') de l'électro-aimant (6) qui coopère, par un axe (9), à son extrémité opposée au corps de l'électro-aimant (6) avec une rainure (7"') du levier d'enclenchement (7).

4. Dispositif, la revendication 3, **caractérisé en ce que** l'axe (9) est muni de patins de guidage (10) montés à coulissement dans la rainure (7"') du levier d'enclenchement (7).

5. Dispositif, suivant la revendication 3, **caractérisé en ce que** le noyau mobile (6') de l'électro-aimant (6) est chargé par un ressort (11) le maintenant dans une position normalement sortie au repos.

6. Dispositif, suivant la revendication 1, **caractérisé en ce que** le deuxième moyen d'actionnement (4), à mouvement linéaire, de déclenchement de l'appareillage modulaire à commander (1) est constitué par un électro-aimant (12), dont le noyau mobile (12') coopère avec un levier de déclenchement (13) guidé en pivotement dans le boîtier (2), pourvu d'un doigt d'entraînement (13') traversant la face latérale du boîtier (2) tourné vers l'appareillage à commander (1) et coopérant avec la serrure (14) de ce dernier, à travers une ouverture correspondante (14'), ce levier (13) étant , en outre, chargé par un ressort (13") de rappel en position de repos.

7. Dispositif, suivant la revendication 1, **caractérisé en ce que** le circuit électronique (5) de commande des premier et deuxième moyens (3 et 4) d'actionnement est sous forme d'une carte électronique reliée aux bornes des électroaimants (6 et 12) respectifs et est pourvu d'une temporisation des impulsions de commande délivrées à ces électroaimants.

8. Dispositif, suivant la revendication 7, **caractérisé en ce que** la temporisation est réglable de manière à déterminer une durée d'impulsion très limitée, afin d'éviter la destruction des bobines des électroaimants (6 ou 12) par échauffement.

9. Dispositif, suivant l'une quelconque des revendications 1 à 8, **caractérisé en ce que** le dispositif de commande est pourvu d'un moyen de condamnation (15) empêchant, en position de service, toute mise en oeuvre de la commande à distance et des premier et deuxième moyens (3 et 4) d'actionnement respectivement en ré enclenchement et en déclenchement.

10. Dispositif, suivant l'une quelconque des revendications 2 et 9, **caractérisé en ce que** le moyen de condamnation (15) est constitué par un levier pivotant monté sur l'axe de pivotement (7') du levier d'enclenchement (7), ce levier pivotant (15) étant pourvu, d'une part, d'au moins un perçage (15'), accessible en position de condamnation et destiné à coopérer, dans cette position de condamnation, avec un dispositif de verrouillage tel qu'un cadenas ou un fil de plombage et, d'autre part, d'une came (15") destinée à coopérer avec un contact électrique (16) de commande de l'alimentation du circuit électronique (5) de commande des premier et deuxième moyens (3 et 4) d'actionnement.

11. Dispositif, suivant la revendication 10, **caractérisé en ce que** le levier pivotant (15) est pourvu de perçages (15') de diamètres différents permettant une adaptation au moyen de verrouillage choisi, à savoir cadenas ou fil de plombage.

12. Dispositif, suivant l'une quelconque des revendications 6 et 10, **caractérisé en ce que** le levier (15) pivotant formant le moyen de condamnation est pourvu d'un élément en saillie (15"') destiné à l'actionnement du levier (13) de déclenchement coopérant avec la pièce de déverrouillage de la serrure (14) de l'appareillage à commander (1).

13. Dispositif, suivant la revendication 1, **caractérisé en ce que** le premier moyen d'actionnement (3) est constitué par un électroaimant (6), dont le corps est monté de manière pivotable dans le boîtier (2) par l'intermédiaire de supports (17) guidés en rotation dans le boîtier (2) et dont le noyau mobile (6') est relié par son extrémité libre à un bras (18') d'un levier d'enclenchement (18) pivotant autour d'un axe (18") et pourvu d'un doigt d'entraînement (18"') destiné à coopérer avec une manette (8) de ré enclenchement de l'appareillage à commander (1).

14. Dispositif, suivant la revendication 13, **caractérisé en ce que** l'axe (18') du levier d'enclenchement pivotant (18) est chargé par un ressort spiral (19) s'appuyant par son extrémité libre sur le corps de l'électroaimant (6) ou sur le support (17) correspondant.

15. Dispositif, suivant la revendication 1, **caractérisé en ce que** le deuxième moyen d'actionnement (4), de déclenchement de l'appareillage modulaire à commander (1) agit sur un levier de déclenchement (20) muni d'un doigt d'entraînement (20'), par l'intermédiaire d'un levier amplificateur (21).

16. Dispositif, suivant l'une quelconque des revendications 1 et 13 à 15, **caractérisé en ce qu'**il est équipé d'un verrou de condamnation (22) guidé à coulissement dans la face avant du boîtier (2) et pourvu, d'une part, d'au moins un perçage (22'), accessible en position de condamnation et destiné à coopérer, dans cette position de condamnation, avec un dispositif de verrouillage tel qu'un cadenas ou un fil de plombage et, d'autre part, d'une came (22") destinée à coopérer avec un contact électrique (16) de commande de l'alimentation du circuit électronique (5) de commande des premier et deuxième moyens (3 et 4) d'actionnement.

17. Dispositif, suivant la revendication 16, **caractérisé en ce que** le verrou de condamnation (22) est muni d'un ergot (23) d'actionnement du levier de déclenchement (20).

18. Dispositif, suivant la revendication 16, **caractérisé en ce que** le verrou de condamnation (22) est pourvu d'un moyen (24) de blocage du levier d'enclenchement (18) en position de repos, constitué par une surface plane dudit verrou (22) coopérant, en position de condamnation du verrou (22), avec une partie de la section de l'axe (18') du levier d'enclenchement (18) de forme correspondante.
